# EUROPÄISCHE PATENTSCHRIFT

(11) **EP 2 743 466 B1**
(45) Veröffentlichungstag und Bekanntmachung des Hinweises auf die Patenterteilung: **18.03.2015**
(21) Anmeldenummer: 13195665.8
(22) Anmeldetag: 04.12.2013
(51) Int. Cl.: F01L 1/344

(54) **Schwenkmotorversteller**
Oscillating motor of a phaser
Déphaseur à moteur rotatif

(30) Priorität: 11.12.2012 DE 102012112059; 02.12.2013 EP 13195339
(43) Veröffentlichungstag der Anmeldung: 18.06.2014
(73) Patentinhaber: Hilite Germany GmbH, 97828 Marktheidenfeld (DE)
(72) Erfinder: Dogan, Fatih, 72622 Nürtingen (DE); Knecht, Andreas, 72127 Kusterdingen (DE)

(56) Entgegenhaltungen:
- EP-A2- 2 508 723
- EP-A2- 2 690 261
- DE-A1- 10 346 443
- DE-A1-102005 034 275
- DE-A1-102008 030 057
- DE-A1-102008 030 058
- DE-A1-102008 057 491
- DE-A1-102010 023 864
- DE-A1-102010 060 180

## Beschreibung

Die Erfindung betrifft einen Schwenkmotorversteller mit den im Oberbegriff des Anspruchs 1 angegebenen Merkmalen. Ein Schwenkmotorversteller mit den im Oberbegriff des Anspruchs 1 angegebenen Merkmalen ist aus der EP 2 508 723 A2 bekannt.

Mit einem Schwenkmotorversteller wird während des Betriebes eines Verbrennungsmotors die Winkellage an der Nockenwelle gegenüber einem Antriebsrad stufenlos verändert. Durch Verdrehen der Nockenwelle werden die Öffnungs- und Schließzeitpunkte der Gaswechselventile so verschoben, dass der Verbrennungsmotor bei der jeweiligen Drehzahl seine optimale Leistung bringt. Schwenkmotorversteller weisen einen Stator 1 auf, der drehfest mit dem Antriebsrad verbunden ist. In dem Stator ist ein Rotor angeordnet, der drehfest mit der Nockenwelle verbunden ist und durch hydraulischen Druck, der an einem seiner beiden Rotoranschlüsse anliegt, relativ zu dem Stator verstellt werden kann. Der hydraulische Druck wird von einem in der Nockenwelle steckenden Zentralventil an dessen erstem oder zweitem Arbeitsanschluss zur Verfügung gestellt.

Aufgabe der vorliegenden Erfindung ist es, einen Weg aufzuzeigen, wie die Arbeitsanschlüsse des Zentralventils kostengünstig mit jeweils einem der beiden Rotoranschlüsse verbunden werden können.

Diese Aufgabe wird durch einen Schwenkmotorversteller mit den im Anspruch 1 angegebenen Merkmalen gelöst. Vorteilhafte Weiterbildungen der Erfindung sind Gegenstand von Untersprüchen.

Bei einem erfindungsgemäßen Schwenkmotorversteller sind die Arbeitsanschlüsse des Zentralventils über einen Ringraum mit den Rotoranschlüssen verbunden. Dazu ist ein Ringraum zwischen Zentralventil und Rotor von einer Hülse in zwei Ringräume unterteilt, die jeweils einen der beiden Arbeitsanschlüsse mit einem der Rotoranschlüsse verbinden. Die beiden Ringräume sind jeweils einerseits zu dem Zentralventil und andererseits zu dem Rotor hin abgedichtet. Hydraulischer Druck an einem Arbeitsanschluss des Zentralventils überträgt sich somit auf den zugeordneten Rotoranschluss, so dass die Winkelstellung des Rotors relativ zu dem Stator gesteuert werden kann.

Die beiden Dichtstellen der Hülse, nämlich zu dem Zentralventil und zu dem Rotor, können mit Dichtringen abgedichtet werden. Bevorzugt wird nur eine der beiden Dichtstellen mit einem Dichtring abgedichtet, während die andere Dichtstelle durch eine Presspassung der Hülse abgedichtet wird. Beispielsweise kann zwischen der Hülse und dem Zentralventil ein Dichtring sitzen und die Hülse in die Nabe des Rotors eingepresst sein. Auf diese Weise ist eine besonders kostengünstige Fertigung möglich, da die Hülse beispielsweise durch Tiefziehen aus Blech preiswert hergestellt und nur in Bezug auf den Rotor zentriert werden muss. Fertigungs- und Lagetoleranzen der Hülse in Bezug auf das von der Hülse umgebene Zentralventil können durch einen Dichtring, beispielsweise einen O-Ring, ausgeglichen werden.

Eine vorteilhafte Weiterbildung der Erfindung sieht vor, dass die Hülse aus dem Rotor herausragt. Beispielsweise kann ein aus dem Rotor herausragender Abschnitt der Hülse eine Ringschulter aufweisen, in der sich eine Aussparung befindet, in die ein Vorsprung des Rotors eingreift. Auf diese Weise kann das Positionieren der Hülse relativ zu dem Rotor erleichtert und ein Verdrehen der Hülse relativ zu dem Rotor verhindert werden.

Die Hülse kann beispielsweise als ein doppelt gezogenes Tiefziehteil hergestellt werden. Erfindungsgemäß hat die Hülse drei zylindrische Abschnitte, beispielsweise einen ersten zylindrischen Abschnitt, der einen Dichtring gegen das Zentralventil presst, einen zweiten zylindrischen Abschnitt, der an dem Rotor anliegt, und einen dritten zylindrischen Abschnitt außerhalb des Rotors. Der Durchmesser des zweiten zylindrischen Abschnitts ist größer als der Durchmesser des ersten zylindrischen Abschnitts und der Durchmesser des dritten zylindrischen Abschnitts größer als der Durchmesser des zweiten zylindrischen Abschnitts.

Weitere Einzelheiten und Vorteile der Erfindung werden an einem Ausführungsbeispiel unter Bezugnahme auf die beigefügten Zeichnungen erläutert. Es zeigen:
Fig. 1 einen Schwenkmotorversteller in einer Querschnittansicht, und
Fig. 2 den Schwenkmotorversteller in einem Längsschnitt.

Mit einem Schwenkmotorversteller 14 gemäß Fig. 1 und 2 wird während des Betriebes eines Verbrennungsmotors die Winkellage an der Nockenwelle 18 gegenüber einem Antriebsrad 2 stufenlos verändert. Durch Verdrehen der Nockenwelle 18 werden die Öffnungs- und Schließzeitpunkte der Gaswechselventile so verschoben, dass der Verbrennungsmotor bei der jeweiligen Drehzahl seine optimale Leistung bringt. Der Schwenkmotorversteller 14 weist einen zylindrischen Stator 1 auf, der drehfest mit dem Antriebsrad 2 verbunden ist. Im Ausführungsbeispiel ist das Antriebsrad 2 ein Kettenrad, über das eine nicht näher dargestellte Kette geführt ist. Das Antriebsrad 2 kann aber auch ein Zahnriemenrad sein, über das ein Antriebsriemen als Antriebselement geführt ist. Über dieses Antriebselement und das Antriebsrad 2 ist der Stator 1 mit der Kurbelwelle antriebsverbunden.

Der Stator 1 umfasst einen zylindrischen Statorgrundkörper 3, an dessen Innenseite radial nach innen in gleichen Abständen Stege 4 abstehen. Zwischen benachbarten Stegen 4 werden Zwischenräume 5 gebildet, in die, über ein in Fig. 2 näher dargestelltes Zentralventil 12 gesteuert, Druckmedium eingebracht wird. Zwischen benachbarten Stegen 4 ragen Flügel 6, die radial nach außen von einer zylindrischen Rotornabe 7 eines Rotors 8 abstehen. Diese Flügel 6 unterteilen die Zwischenräume 5 zwischen den Stegen 4 jeweils in zwei Druckkammern 9 und 10. Die eine Druckkammer 9 ist der Verstellung in Richtung "Früh" zugeordnet, wohingegen die andere Druckkammer der Verstellung in Richtung "Spät" zugeordnet ist.

Die Stege 4 liegen mit ihren Stirnseiten dichtend an der Außenmantelfläche der Rotornabe 7 an. Die Flügel 6 ihrerseits liegen mit ihren Stirnseiten dichtend an der zylindrischen Innenwand des Statorgrundkörpers 3 an.

Der Rotor 8 ist drehfest mit der Nockenwelle 18 verbunden. Um die Winkellage zwischen der Nockenwelle 18 und dem Antriebsrad 2 zu verändern, wird der Rotor 8 relativ zum Stator 1 gedreht. Hierzu wird je nach gewünschter Drehrichtung das Druckmedium in den Druckkammern 9 oder 10 unter Druck gesetzt, während die jeweils anderen Druckkammern 10 oder 9 über den Tankanschluss T zum Tank hin entlastet werden. Um den Rotor 8 gegenüber dem Stator 1 entgegen dem Uhrzeigersinn in die dargestellte Stellung zu verschwenken, wird vom Zentralventil 12 ein erster Ringraum 19 als ringförmiger Rotorkanal in der Rotornabe 7 unter Druck gesetzt. Von diesem ersten Rotorkanal führen dann weitere Kanäle 11 als erster Rotoranschluss in die Druckkammern 10. Dieser erste Ringraum 19 ist dem ersten Arbeitsanschluss A des Zentralventils 12 zugeordnet. Um den Rotor 8 hingegen im Uhrzeigersinn zu verschwenken, wird vom Zentralventil 12 ein zweiter Ringraum 20 als ringförmiger Rotorkanal in der Rotornabe 7 unter Druck gesetzt, in den als zweiter Rotoranschluss Kanäle 13 münden. Dieser zweite Rotorkanal 20 ist dem zweiten Arbeitsanschluss B zugeordnet. Diese beiden Ringräume 19, 20 sind bezüglich einer Zentralachse 22 axial beabstandet zueinander angeordnet, so dass diese in der Zeichnungsebene von Fig. 1 verdeckt hintereinander liegen.

Der Schwenkmotorversteller 14 ist auf die als Hohlrohr 16 ausgeführte Nockenwelle 18 aufgesetzt. Dazu ist der Rotor 8 auf die Nockenwelle 18 gesteckt. Das Hohlrohr 16 weist Bohrungen für einen Tankanschluss T und einen Versorgungsanschluss V auf. Je nach Stellung eines in der Buchse 27 angeordneten Hohlkolbens 28, ist einer der beiden Arbeitsanschlüsse A, B entweder mit dem Tankanschluss T oder dem Versorgungsanschluss verbunden und somit entweder der erste Rotoranschluss 11 oder der zweite Rotoranschluss 13 mit hydraulischem Druck beaufschlagt. Durch hydraulischen Druck an dem ersten Rotoranschluss 11 wird der Rotor 8 relativ zu dem Stator 1 also in einer ersten Richtung und durch hydraulischen Druck an dem zweiten Rotoranschluss 13 relativ zu dem Stator 1 in einer zweiten, entgegen gesetzten Drehrichtung verstellt.

Die beiden Ringräume 19, 20 sind in axialer Richtung durch eine Hülse 30 von einander getrennt. Die Ringräume 19, 20 sind also durch Unterteilung eines Ringraums zwischen Rotor 8 und Zentralventil 12 gebildet. Einer der beiden Ringräume 19 verbindet den ersten Arbeitsanschluss A mit dem ersten Rotoranschluss 11 und der andere Ringraum 20 den zweiten Arbeitsanschlüsse B mit dem zweiten Rotoranschluss 13.

Wie Figur 2 zeigt, vergrößert sich der Durchmesser der Hülse 30 zwischen den beiden Arbeitsanschlüssen A, B des hydraulischen Zentralventils 12. Zwischen einem ersten zylindrischen Abschnitt der Hülse 30 und dem Zentralventil 12 ist ein Dichtring 31 angeordnet. Der Dichtring 31 ist zwischen den beiden Arbeitsanschlüssen A, B angeordnet und kann in einer Nut des Zentralventils 12 sitzen. Ein zweiter zylindrischer Abschnitt der Hülse 30, der einen größeren Durchmesser als der erste zylindrische Abschnitt hat, liegt mit einer Presspassung dichtend an dem Rotor 8 an. Dieser zweite zylindrische Abschnitt weist Öffnungen für den Durchtritt von Hydraulikflüssigkeit auf, um den Arbeitsanschluss B über den Ringraum 20 mit dem zweiten Rotoranschluss 13 zu verbinden.

Die Hülse 30 kann aus dem Rotor 8 herausragen, beispielsweise mit einem dritten zylindrischen Abschnitt, der einen größeren Durchmesser als der erste und der zweite zylindrischen Abschnitt hat. Zwischen dem zweiten zylindrischen Abschnitt und dem dritten zylindrischen Abschnitt hat die Hülse 30 eine Ringschulter. Die Ringschulter hat eine Aussparung, in die ein Vorsprung 32 in axialer Richtung eingreift. Die Hülse 30 ist also drehfest mit dem Rotor 8 verbunden.

Bei den beschriebenen Ausführungsformen handelt es sich nur um beispielhafte Ausgestaltungen. Eine Kombination der beschriebenen Merkmale für unterschiedliche Ausführungsformen ist ebenfalls möglich. Weitere, insbesondere nicht beschriebene Merkmale der zur Erfindung gehörenden Vorrichtungsteile, sind den in den Zeichnungen dargestellten Geometrien der Vorrichtungsteile zu entnehmen.

## Patentansprüche

1. Schwenkmotorversteller mit
einem Stator (1),
einem Rotor (8), der in dem Stator (1) sitzt und durch hydraulischen Druck an einem ersten Rotoranschluss (11) relativ zu dem Stator (1) in einer ersten Richtung und durch hydraulischen Druck an einem zweiten Rotoranschluss (13) relativ zu dem Stator (1) in einer zweiten Richtung verstellbar ist,
einem Zentralventil (12), das durch eine Nabe (7) des Rotors (8) hindurchragt und in einer Nockenwelle (18) steckt,
wobei das Zentralventil (12) einen ersten Arbeitsanschluss (A) und in einem axialen Abstand von dem ersten Arbeitsanschluss (A) einen zweiten Arbeitsanschluss (B) aufweist,
wobei der erste Arbeitsanschluss (A) mit dem ersten Rotoranschluss (11) und der zweite Arbeitsanschluss (B) mit dem zweiten Rotoranschluss (13) verbunden ist,
wobei ein Ringraum zwischen dem Zentralventil (12) und dem Rotor (8) mittels einer Hülse (30) in zwei Ringräume (19, 20) unterteilt ist, wobei einer der beiden Ringräume (19) den ersten Arbeitsanschluss (A) mit dem ersten Rotoranschluss (11) und der andere Ringraum (20) den zweiten Arbeitsanschluss (B) mit dem zweiten Rotoranschluss (13) verbindet,
**dadurch gekennzeichnet, dass**
die Hülse (30) einen ersten zylindrischen Abschnitt, der in der Nabe (7) des Rotors (8) angeordnet ist, einen zweiten zylindrischen Abschnitt, der einen größeren Durchmesser als der erste zylindrische Abschnitt hat und in der Nabe (7) des Rotors (8) angeordnet ist, und einen dritten zylindrischen Abschnitt, der einen größeren Durchmesser als der zweite zylindrische Abschnitt hat und sich außerhalb des Rotors (8) befindet, aufweist.

2. Schwenkmotorversteller nach Anspruch 1, **dadurch gekennzeichnet, dass** sich der Durchmesser der Hülse (30) zwischen den beiden Arbeitsanschlüssen (A, B) vergrößert.

3. Schwenkmotorversteller nach einem der vorstehenden Ansprüche, **dadurch gekennzeichnet, dass** zwischen der Hülse (30) und dem Zentralventil (12) ein Dichtring (31) angeordnet ist.

4. Schwenkmotorversteller nach Anspruch 3, **dadurch gekennzeichnet, dass** der Dichtring (31) in einer Nut des Zentralventils (12) sitzt.

5. Schwenkmotor nach einem der vorstehenden Ansprüche, **dadurch gekennzeichnet, dass** die Hülse (30) mit einer Presspassung an den Rotor (8) anliegt.

6. Schwenkmotorversteller nach Anspruch 5, **dadurch gekennzeichnet, dass** ein an dem Rotor (8) anliegender Abschnitt der Hülse (30) Öffnungen für den Durchtritt von Hydraulikflüssigkeit aufweist.

7. Schwenkmotorverstellung nach einem der vorstehenden Ansprüche, **dadurch gekennzeichnet, dass** die Hülse (30) aus dem Rotor (8) herausragt.

8. Schwenkmotorversteller nach Anspruch 7, **dadurch gekennzeichnet, dass** die Hülse (30) eine Schulter aufweist, in der sich eine Aussparung befindet, in die ein Vorsprung (32) des Rotors (8) eingreift.

9. Schwenkmotorversteller nach Anspruch 7 oder 8, **dadurch gekennzeichnet, dass** die Hülse (30) außerhalb des Rotors (8) einen Endabschnitt hat, der einen größeren Durchmesser als die Nabe (7) des Rotors (8) hat.

## Claims

1. Oscillating motor adjuster having
a stator (1),
a rotor (8) which is seated in the stator (1) and can be adjusted relative to the stator (1) in a first direction by way of hydraulic pressure at a first rotor connector (11) and can be adjusted relative to the stator (1) in a second direction by way of hydraulic pressure at a second rotor connector (13),
a central valve (12) which protrudes through a hub (7) of the rotor (8) and is plugged in a camshaft (18),
the central valve (12) having a first working connector (A) and a second working connector (B) at an axial spacing from the first working connector (A),
the first working connector (A) being connected to the first rotor connector (11) and the second working connector (B) being connected to the second rotor connector (13),
an annular space between the central valve (12) and the rotor (8) being divided into two annular spaces (19, 20) by means of a sleeve (30), one of the two annular spaces (19) connecting the first working connector (A) to the first rotor connector (11) and the other annular space (20) connecting the second working connector (B) to the second rotor connector (13),
**characterized in that**
the sleeve (30) has a first cylindrical section which is arranged in the hub (7) of the rotor (8), a second cylindrical section which has a greater diameter than the first cylindrical section and is arranged in the hub (7) of the rotor (8), and a third cylindrical section which has a greater diameter than the second cylindrical section and is situated outside the rotor (8).

2. Oscillating motor adjuster according to Claim 1, **characterized in that** the diameter of the sleeve (30) increases between the two working connectors (A, B).

3. Oscillating motor adjuster according to one of the preceding claims, **characterized in that** a sealing ring (31) is arranged between the sleeve (30) and the central valve (12).

4. Oscillating motor adjuster according to Claim 3, **characterized in that** the sealing ring (31) is seated in a groove of the central valve (12).

5. Oscillating motor according to one of the preceding claims, **characterized in that** the sleeve (30) bears against the rotor (8) with a press fit.

6. Oscillating motor adjuster according to Claim 5, **characterized in that** a section of the sleeve (30) which bears against the rotor (8) has openings for the passage of hydraulic fluid.

7. Oscillating motor adjustment means according to one of the preceding claims, **characterized in that** the sleeve (30) protrudes out of the rotor (8).

8. Oscillating motor adjuster according to Claim 7, **characterized in that** the sleeve (30) has a shoulder, in which a cut-out is situated, into which a projection (32) of the rotor (8) engages.

9. Oscillating motor adjuster according to Claim 7 or 8, **characterized in that** the sleeve (30) has an end section outside the rotor (8), which end section has a greater diameter than the hub (7) of the rotor (8).

## Revendications

1. Déphaseur à moteur rotatif, avec
un stator (1),
un rotor (8), qui est logé dans le stator (1) et qui peut être déplacé par une pression hydraulique à un premier raccord de rotor (11) dans une première direction par rapport au stator (1) et par une pression hydraulique à un deuxième raccord de rotor (13) dans une deuxième direction par rapport au stator (1),
une soupape centrale (12), qui traverse un moyeu (7) du rotor (8) et qui s'engage dans un arbre à cames (18),
dans lequel la soupape centrale (12) présente un premier raccord de travail (A) et un deuxième raccord de travail (B) à une distance axiale du premier raccord de travail (A),
dans lequel le premier raccord de travail (A) est relié au premier raccord de rotor (11) et le deuxième raccord de travail (B) est relié au deuxième raccord de rotor (13),
dans lequel une chambre annulaire entre la soupape centrale (12) et le rotor (8) est divisée au moyen d'une douille (30) en deux chambres annulaires (19, 20), dans lequel une des deux chambres annulaires (19) relie le premier raccord de travail (A) au premier raccord de rotor (11) et l'autre chambre annulaire (20) relie le deuxième raccord de travail (B) au deuxième raccord de rotor (13),
**caractérisé en ce que**
la douille (30) présente une première section cylindrique, qui est disposée dans le moyeu (7) du rotor (8), une deuxième section cylindrique, qui a un plus grand diamètre que la première section cylindrique et qui est disposée dans le moyeu (7) du rotor (8), et une troisième section cylindrique, qui a un plus grand diamètre que la deuxième section cylindrique et qui se trouve à l'extérieur du rotor (8).

2. Déphaseur à moteur rotatif selon la revendication 1, **caractérisé en ce que** le diamètre de la douille (30) augmente entre les deux raccords de travail (A, B).

3. Déphaseur à moteur rotatif selon l'une quelconque des revendications précédentes, **caractérisé en ce qu'**un joint d'étanchéité (31) est disposé entre la douille (30) et la soupape centrale (12).

4. Déphaseur à moteur rotatif selon la revendication 3, **caractérisé en ce que** le joint d'étanchéité (31) est logé dans une rainure de la soupape centrale (12).

5. Déphaseur à moteur rotatif selon l'une quelconque des revendications précédentes, **caractérisé en ce que** la douille (30) est appliquée sur le rotor (8) en ajustement serré.

6. Déphaseur à moteur rotatif selon la revendication 5, **caractérisé en ce qu'**une partie de la douille (30) appliquée sur le rotor (8) présente des ouvertures destinées au passage de liquide hydraulique.

7. Déphaseur à moteur rotatif selon l'une quelconque des revendications précédentes, **caractérisé en ce que** la douille (30) sort hors du rotor (8).

8. Déphaseur à moteur rotatif selon la revendication 7, **caractérisé en ce que** la douille (30) présente un épaulement, dans lequel se trouve une découpe, dans laquelle s'engage une saillie (32) du rotor (8).

9. Déphaseur à moteur rotatif selon la revendication 7 ou 8, **caractérisé en ce que** la douille (30) comporte à l'extérieur du rotor (8) une partie d'extrémité, qui présente un plus grand diamètre que le moyeu (7) du rotor (8).
